# EUROPÄISCHE PATENTSCHRIFT

(11) **EP 3 194 288 B1**
(45) Veröffentlichungstag und Bekanntmachung des Hinweises auf die Patenterteilung: **02.01.2019**
(21) Anmeldenummer: 15767414.4
(22) Anmeldetag: 15.09.2015
(51) Int. Cl.: B65D 43/14

(54) **DECKEL EINES BEHÄLTERS**
LID OF A CONTAINER
COUVERCLE D'UN CONTENANT

(30) Priorität: 15.09.2014 DE 102014013328
(43) Veröffentlichungstag der Anmeldung: 26.07.2017
(73) Patentinhaber: Mauser-Werke GmbH, 50321 Brühl (DE)
(72) Erfinder: BISCHOFF, Sebastian, 53859 Niederkassel (DE); SIEDE, Daniel, 50259 Pulheim (DE)
(86) Internationale Anmeldenummer: PCT/EP2015/001842
(87) Internationale Veröffentlichungsnummer: WO 2016/041633

(56) Entgegenhaltungen:
- EP-A1- 0 168 877
- EP-A2- 0 176 904
- WO-A2-2006/091663
- US-A- 3 448 888

## Beschreibung

### Einleitung

Die Erfindung betrifft einen Deckel für einen Behälter, wobei der Behälter einen Boden, eine senkrecht zu dem Boden ausgerichtete Hochachse, einen umlaufend an den Boden anschließenden und einen Innenraum des Behälters einschließenden Mantel sowie einen Öffnungsquerschnitt, der von einem dem Boden abgewandten Ende des Mantels definiert und mittels des Deckels dicht verschließbar ist, aufweist, wobei der Deckel mit an seinem Rand umlaufend verteilt und zueinander beabstandet angeordneten Schnapphaken versehen ist, die mit daran angepassten ebenfalls umlaufend verteilt und zueinander beabstandet in einem von dem Mantel des Behälters nach außen vorstehenden Randflansch des Behälters angeordneten Rastöffnungen unter Bildung eines eine Bewegung des Deckels in Richtung der Hochachse des Behälters verhindernden Formschlusses verhakbar sind, wobei der Deckel auf einer dem Innenraum des Behälters zugewandten Unterseite mit randnah angeordneten und über den Umfang des Deckels verteilten, sich im geschlossenen Zustand des Behälters in Richtung des Innenraums des Behälters erstreckenden Stapelpatrizen oder Stapelmatrizen versehen ist, die mit daran angepassten, eine Bewegung des Deckels in Richtung senkrecht zu einer Hochachse des Deckels, die mit der Hochachse des Behälters zusammenfällt, verhindernden Formschluss bewirkenden Stapelmatrizen bzw. Stapelpatrizen auf einer Oberseite eines unteren Deckels in Eingriff bringbar sind, wenn zwei gleiche Deckel übereinander gestapelt werden, wobei über die miteinander in Eingriff befindlichen Stapelpatrizen und Stapelmatrizen in Richtung der Hochachse des Deckels Druckkräfte übertragbar sind.

### Stand der Technik

Behälter werden vielseitig eingesetzt und dienen insbesondere zur Lagerung, Sammlung und Entsorgung von Stoffen oder Materialien, wobei Behälter in jeglicher Größe und Form bekannt sind. Abfallbehälter, die für den Einsatz in Krankenhäusern, Veterinär-Kliniken, Arzt- und Zahnarzt-Praxen sowie in medizinischen Forschungs- und Entwicklungslaboren vorgesehen sind, wobei insbesondere infektiöse Abfälle anfallen, werden nur einmalig gebraucht beziehungsweise mit den darin befindlichen Abfällen gemeinsam entsorgt, nachdem sie auf geeignete Weise dicht verschlossen wurden. Aus diesem Grund ist es in diesen Einsatzbereichen erforderlich, eine entsprechend hohe Anzahl von neuen, leeren Behältern vorzuhalten, die aus Platzgründen stapelbar, also ineinander stellbar, sein müssen. Dementsprechend werden also zum einen leere Behälter gestapelt und zum anderen die zugehörigen Deckel, die typischerweise auf einer separaten Palette geliefert werden. Um die Raumausnutzung beim palettierten Transport zu verbessern, ist man stets bestrebt die geometrische Ausgestaltung der Deckel entsprechend zu optimieren. Diesbezüglich ist jedoch darauf zu achten, dass die Gefahr besteht, dass sich die gestapelten Deckel, insbesondere unten liegende Deckel, derart verziehen, dass sie zu einem dichten Verschließen nicht mehr herangezogen werden können. Dies ist jedoch für den vorbeschriebenen Anwendungsfall als Behälter infektiöser Abfälle unverzichtbar.

EP 0 168 877 A1 offenbart einen Deckel eines Behälters, wobei der Behälter einen Boden, eine senkrecht zu dem Boden ausgerichtete Hochachse, einen umlaufend an den Boden anschließenden und einen Innenraum des Behälters einschließenden Mantel sowie einen Öffnungsquerschnitt, der von einem dem Boden abgewandten Ende des Mantels definiert und mittels des Deckels dicht verschließbar ist, aufweist, wobei der Deckel mit an seinem Rand umlaufend verteilt und zueinander beabstandet angeordneten Schnapphaken versehen ist, die mit daran angepassten ebenfalls umlaufend verteilt und zueinander beabstandet in einem von dem Mantel des Behälters nach außen vorstehenden Randflansch des Behälters angeordneten Rastöffnungen unter Bildung eines eine Bewegung des Deckels in Richtung der Hochachse des Behälters verhindernden Formschlusses verhakbar sind.

US 3,448,888 offenbart einen Deckel eines Behälters, wobei der Behälter einen Boden, eine senkrecht zu dem Boden ausgerichtete Hochachse, einen umlaufend an den Boden anschließenden und einen Innenraum des Behälters einschließenden Mantel sowie einen Öffnungsquerschnitt, der von einem dem Boden abgewandten Ende des Mantels definiert und mittels des Deckels dicht verschließbar ist, aufweist, wobei der Deckel auf einer dem Innenraum des Behälters zugewandten Unterseite mit randnah angeordneten und über den Umfang des Deckels verteilten, sich im geschlossenen Zustand des Behälters in Richtung des Innenraums des Behälters erstreckenden Stapelpatrizen versehen ist, wobei über die Stapelpatrizen in Richtung der Hochachse des Deckels Druckkräfte übertragbar sind.

EP 0 176 904 A2 offenbart einen Deckel eines Behälters, wobei der Behälter einen Boden, eine senkrecht zu dem Boden ausgerichtete Hochachse, einen umlaufend an den Boden anschließenden und einen Innenraum des Behälters einschließenden Mantel sowie einen Öffnungsquerschnitt, der von einem dem Boden abgewandten Ende des Mantels definiert und mittels des Deckels dicht verschließbar ist, aufweist, wobei in einem übereinander gestapelten Zustand zweier Deckel sowohl auf der Unterseite des oberen Deckels als auch auf der Oberseite des unteren Deckels jeweils in einem Zentralbereich des betreffenden Deckels ein Kontaktbereich ausgebildet ist und dass über einen Kontakt dieser beiden Kontaktbereiche in Richtung der Hochachse der Deckel Druckkräfte übertragbar sind.

### Aufgabe

Es ist Aufgabe der vorliegenden Erfindung, einen Deckel der vorgenannten Art derart weiterzuentwickeln, dass er sich durch eine komfortable Stapelbarkeit und eine geringe Anfälligkeit für ein Verziehen auszeichnet.

### Lösung

Ausgehend von dem eingangs genannten Deckel wird diese Aufgabe dadurch gelöst, dass in einem übereinander gestapelten Zustand zweier Deckel sowohl auf der Unterseite des oberen Deckels als auch auf der Oberseite des unteren Deckels jeweils in einem Zentralbereich des betreffenden Deckels ein Kontaktbereich ausgebildet ist und dass über einen Kontakt dieser beiden Kontaktbereiche in Richtung der Hochachse der Deckel Druckkräfte übertragbar sind, und dass Stapelpatrizen und Stapelmatrizen eine Bewegung des Deckels in Richtung senkrecht zu einer Hochachse des Deckels verhindern wenn zwei gleiche Deckel übereinander gestapelt werden.

Im Stand der Technik sind die Stapelpatrizen oder Stapelmatrizen randnah über den Umfang des Deckels verteilt, so dass für die Lastabtragung des Eigengewichts gestapelter Deckel im Wesentlichen der Deckelrand beansprucht wird. Insbesondere in dem Stapel unten befindliche Deckel neigen deshalb dazu sich zu deformieren. Durch die erfindungsgemäße Anordnung eines zentralen Kontaktbereichs findet demnach auch in einem Mittelbereich der Deckel eine Lastabtragung statt, die einem Verziehen des Deckels wirkungsvoll entgegenwirkt. Hierdurch bleibt die Qualität der Deckel erhalten und ein dichtes Verschließen eines Behälters wird - eine ordnungsgemäße Handhabung vorausgesetzt - gewährleistet. Besonders sinnvoll ist es dabei, wenn bei einem Ablegen des Deckels auf einer ebenen Unterlage auch der zentrale Kontaktbereich lastabtragend wirkt, also in Kontakt mit der Unterlage ist. In diesem Fall sind somit die Unterseiten möglichst sämtlicher Stapelpatrizen und/oder - Matrizen und des zentralen Kontaktbereichs in derselben Ebene angeordnet.

Dementsprechend ist es von Vorteil, wenn die dem Innenraum des Behälters zugewandten Stapelpatrizen oder Stapelmatrizen sowie der an der Unterseite des Deckels befindliche Kontaktbereich Aufstandsflächen besitzen, die sich in derselben Ebene senkrecht zu der Hochachse befinden. Besitzt ein Deckel beispielsweise vier Stapelpatrizen an der Unterseite sowie den zentralen Kontaktbereich, liegt der Deckel an fünf Stellen entweder auf einem darunter befindlichen Deckel oder auf einem Untergrund bzw. Boden auf.

Vorteilhafterweise weist der erfindungsgemäße Deckel Stapelpatrizen an seiner Unterseite auf, die einen T-förmigen Querschnitt besitzen und die jeweils mit einen Schlitz aufweisenden Stapelmatrizen auf der Oberseite eines darunter befindlichen Deckels derart in Eingriff bringbar sind, dass ein freier Steg des T-förmigen Querschnitts der Stapelpatrizen in den Schlitz der Stapelmatrizen eintritt. Diese Ausbildung der Stapelpatrizen und Stapelmatrizen zeichnet sich durch einen geringen Materialeinsatz aus und ist somit kostengünstiger als die aus dem Stand der Technik bekannten und vergleichsweise groß ausgebildeten Stapeleinrichtungen. Darüber hinaus ist durch die erfindungsgemäße Ausbildung der Stapelpatrizen und - matrizen eine äußert passgenaue Stapelung möglich, die einer möglichen Schieflage eines Deckelstapels entgegen wirkt.

Dabei kann es ferner von Vorteil sein, wenn die freien Stege der im Querschnitt T-förmigen Stapelpatrizen von der Hochachse des Deckels wegweisen und vorzugsweise unter einem Winkel von 40° bis 50° zu einer Querachse oder einer Längsachse des Deckels verlaufen.

Gemäß einer Ausgestaltung des erfindungsgemäßen Deckels ist vorgesehen, dass der Kontaktbereich in dem Zentralbereich an der Oberseite des Deckels von einem Griff gebildet wird, an dem der Deckel bzw. der mit dem Deckel verschlossene Behälter anhebbar ist, wobei vorzugsweise der an der Unterseite des Deckels in dessen Zentralbereich befindliche Kontaktbereich von einer Unterseite einer von der Oberseite des Deckels ausgehenden Vertiefung gebildet ist, die ein Untergreifen des Griffs mit den Händen ermöglicht. Auf diese Weise wird der Griff des Deckels als Kontaktbereich genutzt, so dass ein Vorsehen eines separaten zentralen Kontaktbereichs entfallen kann. Ohnehin an dem Deckel befindliche Elemente werden somit als Kontaktbereich ausgebildet.

Diesbezüglich bietet sich an, wenn der Kontaktbereich auf der Unterseite des oberen Deckels und der Kontaktbereich auf der Oberseite des unteren Deckels jeweils langgestreckt ausgebildet sind, wobei vorzugsweise zwei zueinander parallel verlaufende Kontaktbereiche auf der Oberseite des unteren Deckels durch Ränder des Griffs gebildet werden, die mit zwei korrespondierend ausgebildeten Kontaktbereichen auf der Unterseite des oberen Deckels zusammenwirken. Oftmals weist der Griff einen U-förmigen Querschnitt mit zwei Stegen und einem Flansch auf, wobei die beiden Stege von der Deckeloberfläche weg gerichtet sind, so dass die langgestreckten Kontaktbereiche auf der Oberseite des Deckels von den Oberflächen der Stege gebildet werden und somit linienförmig verlaufen.

Im Hinblick auf die eigentliche Verwendung des Deckels und seine Bereitstellung zum Verschließen eines Behälters ist es von Vorteil, wenn mindestens ein, vorzugsweise mindestens zwei, vorzugsweise sämtliche an einer Unterseite des Deckels angeordnete Stapelpatrizen, vorzugsweise in einem Gurt des im Querschnitt T-förmigen Stapelpatrize, jeweils mit einer Aussparung versehen sind, die ein Einhängen des Deckels in eine oder vorzugsweise zwei Rastöffnungen in dem Randflansch des Behälters oder an einem Endabschnitt des Mantels des Behälters erlaubt. Beim Bereitstellen eines benötigten Behälters kann somit der zugehörige Deckel bereits an dem Behälter befestigt werden, so dass ein nachträgliches Suchen desselben entfällt. Dies ist deshalb besonders von Vorteil, weil es aus Hygienegründen nicht so ohne weiteres möglich ist, einen benötigten Deckel aus dem Lager zu beschaffen. Eine den Behälter befüllende Person müsste sich nämlich zunächst ihrer Schutzkleidung entledigen, bevor sie in das Lager gehen kann. Auch ist es oftmals störend, wenn der Deckel lose neben oder in der Nähe des Behälters gelagert wird, zumal er durch reges Treiben in einem Krankenhausbetrieb Schaden nehmen kann, was insbesondere für die zu einem ordnungsgemäßen Verschließen des Behälters erforderlichen Schnapphaken gilt.

Für ein Einhängen des Deckels an dem Behälter reicht es aus, wenn die mit einer Aussparung versehenen Stapelpatrizen an einer Schmalseite des Deckels angeordnet sind. Alternativ ist jedoch auch möglich, diese an einer Längsseite des Deckels oder umlaufend anzuordnen.

Eine vorteilhafte Weiterbildung der Erfindung sieht vor, dass der Deckel in zueinander parallelen Schnittebenen, die jeweils senkrecht zu seiner Hochachse verlaufen, jeweils die Form eines, vorzugsweise abgerundeten, Rechtecks besitzt und die Stapelpatrizen und Stapelmatrizen in der Nähe der, vorzugsweise abgerundeten, Ecken des Rechtecks angeordnet sind.

Schließlich sei angemerkt, dass die verschiedenen Merkmale der Unteransprüche je einzeln für sich oder zu mehreren in beliebigen Kombinationen bei Varianten der Erfindung verwirklicht sein können.

### Ausführungsbeispiel:

Die vorstehend beschriebene Erfindung wird nachfolgend anhand eines Ausführungsbeispiels, das in den Figuren dargestellt ist, näher erläutert.

Es zeigen:
- Figur 1:: eine dreidimensionale Ansicht eines Behälters mit erfindungsgemäßem Deckel,
- Figur 2a bis 2f:: Ansichten des erfindungsgemäßen Deckels aus Figur 1,
- Figur 3a und 3b:: dreidimensionale Ansichten zweier erfindungsgemäßer gestapelter Deckel aus Figur 1,
- Figur 4a und 4b:: Vertikalschnitte durch die gestapelten Deckel aus Figur 3a,
- Figur 5:: eine Draufsicht auf die Deckel aus Figur 3a und
- Figuren 6 und 7:: Vertikalschnitte zu Figur 5.

Die Figur 1 zeigt einen Behälter 1 mit einem erfindungsgemäßen Deckel 2 in einer dreidimensionalen Ansicht, wobei der Behälter 1 einen zu einer Hochachse 3 des Behälters 1 ausgerichteten Boden 4 sowie einen daran umlaufend anschließenden Mantel 5 besitzt. Der Deckel 2, der eine parallel zu der Hochachse 3 des Behälters 1 verlaufende Hochachse 6 besitzt, verschließt einen somit in der Figur 1 nicht sichtbaren Öffnungsquerschnitt zu einem Innenraum 7 des Behälters 1, wobei der Öffnungsquerschnitt von einem dem Boden 4 abgewandten Ende 8 des Mantels 5 definiert wird. Ferner besitzt der Deckel 2 an einem Rand 9 umlaufend verteilt und zueinander beabstandet angeordnete Schnapphaken 10, die in entsprechende Rastöffnungen 11 in einem nach außen vorstehenden Randflansch 12 des Behälters 1 verhakt sind, so dass eine Bewegung des Deckels 2 in Richtung der Hochachse 3 nicht möglich ist.

In einem Zentralbereich 13 des Deckels 2 besitzt dieser einen Griff 14, der laschenartig und im Querschnitt U-förmig ausgebildet ist. Ein Zentralbereich 15 ist gemäß dem vorliegenden Ausführungsbeispiel langgestreckt in Richtung einer Längsachse 16 des Deckels 2. In Richtung einer Querachse 17 des Deckels 2 weist der Zentralbereich 15 eine Breite von nur wenigen Zentimetern auf und entspricht in etwa der Breite B des Griffs 14. Unterhalb des Griffs 14 ist eine Vertiefung 18 angeordnet, die ein komfortables Umgreifen des Griffs 14 mit einer Hand erlaubt.

Ferner ist zu erkennen, dass sowohl der Behälter 1 als auch der Deckel 2 jeweils in Schnittebenen, die senkrecht zu den Hochachsen 3, 6 verlaufen, einen Querschnitt in Form eines abgerundeten Rechtecks besitzen. An einer Oberseite 19 des Deckels 2 befinden sich in vier abgerundeten Ecken 20 randnah jeweils Stapelmatrizen 21, die aus zwei nah nebeneinander positionierten Erhebungen 22 bestehen, zwischen denen ein Schlitz 23 hindurchführt. Dabei sind die Erhebungen 22 beziehungsweise die Schlitze 23 jeweils so ausgerichtet, dass deren Längsachse einen Winkel α von 45° zu der Längsachse 16 und der Querachse 17 bilden.

Die Figuren 2a bis 2f zeigen den erfindungsgemäßen Deckel 2 aus Figur 1 in einer dreidimensionalen Draufsicht, einer dreidimensionalen Unteransicht, einer Draufsicht, einer Unteransicht, einem Vertikalschnitt in Richtung seiner Längsachse 16 und einen Vertikalschnitt in Richtung seiner Querachse 17.

Die Figur 2a entspricht der Figur 1 bis auf die Tatsache, dass der Behälter 1 nicht dargestellt ist und somit die Schnapphaken 10 deutlicher zu erkennen sind. In der Unteransicht des Deckels 2, die in der Figur 2b dargestellt ist, ist eine Unterseite 24 des Deckels 2 zu sehen, die in den vier abgerundeten Ecken 20 jeweils mit einem randnah angeordneten Stapelpatrize 25 versehen ist. Die Stapelpatrizen 25 sind jeweils im Querschnitt T-förmig ausgeformt und besitzen somit jeweils einen Steg 26 und einen Gurt 27, wobei der Steg 26 in einem rechten Winkel mittig auf den Gurt 27 trifft. Diese Geometrie ist gut in der Figur 2d zu erkennen. Werden zwei oder mehr Deckel 2 übereinander gestapelt, greift der Steg 26 der Stapelpatrizen 25 eines oberen Deckels 2 in die korrespondierenden Schlitze 23 der Stapelmatrizen 21 eines unteren Deckels 2.

Darüber hinaus kommt bei der Stapelung zweier Deckel 2 ein Kontaktbereich 28 auf der Oberseite 19 des unteren Deckels 2, der durch zwei Ränder 29 des U-förmig ausgebildeten Griffs 14 gebildet wird, mit einem Kontaktbereich 30 auf der Unterseite 24 des oberen Deckels 2, der durch eine Unterseite 31 der Vertiefung 18 gebildet wird, in Kontakt, wobei dieser Kontakt linienförmig ist. Der linienförmige Kontaktbereich 30 der Unterseite 31 der Vertiefung 18 ist durch gestrichelte Linien 32 in der Figur 2b angedeutet.

In den Gurt 27 der Stapelpatrizen 25 ist jeweils auf einer den kurzen Rändern 9 des Deckels 2 gerichteten Seite hin eine Aussparung 33 eingebracht, die rechteckig ausgeformt ist. Hierdurch gewinnen die Stapelpatrizen 25 die Form eines Hakens, so dass sie in die Rastöffnungen 11 oder an das Ende 8 des Mantels 5 eines Behälters 1 gehakt werden können und der Behälter 1 auch in seinem offenen Zustand mit einem zugehörigen Deckel 2 versehen werden kann. In der Figur 2f ist die Ausbildung der Aussparung 28 ebenfalls gut zu erkennen.

In den Figuren 3a und 3b sind zwei gestapelte Deckel 2, 2' einmal in einer dreidimensionalen Draufsicht und einmal in einer dreidimensionalen Unteransicht gezeigt. Der obere Deckel 2 liegt zum einen mit seinen vier Stapelpatrizen 25 auf der Oberseite 19 des unteren Deckels 2', wobei der Steg 26 der Stapelpatrize 25 in den jeweiligen Schlitz 23 der Stapelmatrizen 21 eingreift, was jedoch in den Figuren 3 nicht zu erkennen ist, da die Sicht durch den oberen Deckel 2 verdeckt ist. Darüber hinaus liegt der obere Deckel 2 in seinem Zentralbereich 13 mit seinem Kontaktbereich 30 an seiner Unterseite 24 auf dem zugeordneten Kontaktbereich 28 an der Oberseitel 9' des unteren Deckels 2', was ebenfalls in den Figuren 3 nicht zu erkennen ist.

Die Kontaktbereiche 28, 28', 30, 30' sind in den Figuren 4a und 4b zu sehen, die einen Vertikalschnitt in der Längsachse 16 beziehungsweise in der Querachse 17 der Deckel 2, 2' zeigen. Es ist gut zu sehen, dass die Kontaktfläche 30 auf der Unterseite 24 des oberen Deckels 2 von linienförmigen Flächen auf der Unterseite 31 der Vertiefung 18 gebildet wird, die auf den Rändern 29' des U-förmig ausgebildeten Griffs 14' des unteren Deckels 2' aufliegen, wobei die Ränder 29' den Kontaktbereich 28' auf der Oberseite 19' des unteren Deckels 2' definieren. Ferner gehen aus den Figuren 4a und 4b die Schnapphaken 10 sowie die Stapelpatrizen 25 hervor.

Die Figur 5 besteht aus einer Draufsicht auf die erfindungsgemäßen Deckel 2, 2' aus Figur 3a, wobei die Schnittebenen VI-VI und VII-VII, die in den Figuren 6 und 7 gezeigt sind, eingetragen sind. In der Figur 6 ist jeweils eine Erhebung 22 der Stapelmatrize 21 auf der Oberseite 19, 19' der Deckel 2, 2' zu erkennen, wobei ferner der Steg 26 sowie der Gurt 27 der Stapelpatrize 25 zu sehen sind. Der Steg 26 ragt in den Schlitz 23 der Stapelmatrize 21 hinein, was insbesondere in der Figur 7 gut zu erkennen ist.

### Bezugszeichenliste:

- 1: Behälter
- 2, 2': Deckel
- 3: Hochachse Behälter
- 4: Boden
- 5: Mantel
- 6: Hochachse Deckel
- 7: Innenraum
- 8: Ende des Mantels
- 9: Rand des Deckels
- 10: Schnapphaken
- 11: Rastöffnungen
- 12: Randflansch
- 13: Zentralbereich
- 14, 14': Griff
- 15: Zentralbereich
- 16: Längsachse
- 17: Querachse
- 18, 18': Vertiefung
- 19, 19': Oberseite des Deckels
- 20: Ecke
- 21: Stapelmatrize
- 22: Erhebung
- 23: Schlitz
- 24, 24': Unterseite des Deckels
- 25: Stapelpatrize
- 26: Steg
- 27: Gurt
- 28, 28': Kontaktbereich Oberseite
- 29, 29: Rand Griff
- 30, 30': Kontaktbereich Unterseite
- 31, 31': Unterseite Vertiefung
- 32: gestrichelte Linie
- 33: Aussparung

- B: Breite
- α: Winkel

## Patentansprüche

1. Deckel (2, 2') für einen Behälter (1), wobei der Behälter (1) einen Boden (4), eine senkrecht zu dem Boden (4) ausgerichtete Hochachse (3), einen umlaufend an den Boden (4) anschließenden und einen Innenraum (7) des Behälters (1) einschließenden Mantel (5) sowie einen Öffnungsquerschnitt, der von einem dem Boden (4) abgewandten Ende (8) des Mantels (5) definiert und mittels des Deckels (2, 2') dicht verschließbar ist, aufweist, wobei der Deckel (2, 2') mit an seinem Rand (9) umlaufend verteilt und zueinander beabstandet angeordneten Schnapphaken (10) versehen ist, die mit daran angepassten ebenfalls umlaufend verteilt und zueinander beabstandet in einem von dem Mantel (5) des Behälters (1) nach außen vorstehenden Randflansch (12) des Behälters (1) angeordneten Rastöffnungen (11) unter Bildung eines eine Bewegung des Deckels (2, 2') in Richtung der Hochachse (3) des Behälters (1) verhindernden Formschlusses verhakbar sind, wobei der Deckel (2, 2') auf einer dem Innenraum (7) des Behälters (1) zugewandten Unterseite (24) mit randnah angeordneten und über den Umfang des Deckels (2, 2') verteilten, sich im geschlossenen Zustand des Behälters (1) in Richtung des Innenraums (7) des Behälters (1) erstreckenden Stapelpatrizen (25) oder Stapelmatrizen versehen ist, die mit daran angepassten, einen eine Bewegung des Deckels (2, 2') in Richtung senkrecht zu einer Hochachse (6) des Deckels (2, 2'), die mit der Hochachse (3) des Behälters (1) zusammenfällt, verhindernden Formschluss bewirkenden Stapelmatrizen (21) bzw. Stapelpatrizen auf einer Oberseite (19') eines unteren Deckels (2') in Eingriff bringbar sind, wenn zwei gleiche Deckel (2, 2') übereinander gestapelt werden, wobei über die miteinander in Eingriff befindlichen Stapelpatrizen (25) und Stapelmatrizen (21) in Richtung der Hochachse (6) des Deckels (2, 2') Druckkräfte übertragbar sind, wobei in einem übereinander gestapelten Zustand zweier Deckel (2, 2') sowohl auf der Unterseite (24) des oberen Deckels (2) als auch auf der Oberseite (19') des unteren Deckels (2') jeweils in einem Zentralbereich (13) des betreffenden Deckels (2, 2') ein Kontaktbereich (28, 28', 30, 30') ausgebildet ist und dass über einen Kontakt dieser beiden Kontaktbereiche (28, 28', 30, 30') in Richtung der Hochachse (6) der Deckel (2, 2') Druckkräfte übertragbar sind.

2. Deckel nach Anspruch 1, **dadurch gekennzeichnet, dass** die dem Innenraum (7) des Behälters (1) zugewandten Stapelpatrizen (25) oder Stapelmatrizen sowie der an der Unterseite (24, 24') des Deckels (2, 2') befindliche Kontaktbereich (30, 30') Aufstandsflächen besitzen, die sich in der selben Ebene senkrecht zu der Hochachse (6) befinden.

3. Deckel nach Anspruch 1 oder 2, **dadurch gekennzeichnet, dass** die Stapelpatrizen (25) an der Unterseite (24, 24') des Deckels (2, 2') einen T-förmigen Querschnitt besitzen und jeweils mit den einen Schlitz (23) aufweisenden Stapelmatrizen (21) auf der Oberseite (19, 19') eines darunter befindlichen Deckels (2, 2') derart in Eingriff bringbar sind, dass ein freier Steg (26) des T-förmigen Querschnitts der Stapelpatrizen (25) in den Schlitz (23) der Stapelmatrizen (21) eintritt.

4. Deckel nach Anspruch 3, **dadurch gekennzeichnet, dass** die freien Stege (26) der im Querschnitt T-förmigen Stapelpatrizen (25) von der Hochachse (6) des Deckels (2, 2') wegweisen und vorzugsweise unter einem Winkel (α) von 40° bis 50° zu einer Querachse (17) oder einer Längsachse (16) des Deckels (2, 2') verlaufen.

5. Deckel nach mindestens einem der Ansprüche 1 bis 4, **dadurch gekennzeichnet, dass** der Kontaktbereich (28, 28') in dem Zentralbereich (15) an der Oberseite (19, 19') des Deckels (2, 2') von einem Griff (14) gebildet wird, an dem der Deckel (2, 2') bzw. der mit dem Deckel (2, 2') verschlossene Behälter (1) anhebbar ist, wobei vorzugsweise der an der Unterseite (24, 24') des Deckels (2, 2') in dessen Zentralbereich (15) befindliche Kontaktbereich (30, 30') von einer Unterseite (31) einer von der Oberseite (19, 19') des Deckels (2, 2') ausgehenden Vertiefung (18) gebildet ist, die ein Untergreifen des Griffs (14) mit den Händen ermöglicht.

6. Deckel nach mindestens einem der Ansprüche 1 bis 5, **dadurch gekennzeichnet, dass** der Kontaktbereich (30) auf der Unterseite (24) des oberen Deckels (2) und der Kontaktbereich (28') auf der Oberseite (19') des unteren Deckels (2') jeweils langgestreckt ausgebildet sind, wobei vorzugsweise zwei zueinander parallel verlaufende Kontaktbereiche (28') auf der Oberseite (19') des unteren Deckels (2') durch Ränder (29') des Griffs (14') gebildet werden, die mit zwei korrespondierend ausgebildeten Kontaktbereichen (30) auf der Unterseite (24) des oberen Deckels (2) zusammenwirken.

7. Deckel nach mindestens einem der Ansprüche 1 bis 6, **dadurch gekennzeichnet, dass** mindestens ein, vorzugsweise mindestens zwei, vorzugsweise sämtliche an einer Unterseite (24, 24') des Deckels (2, 2') angeordnete Stapelpatrizen (25), vorzugsweise in einem Gurt (27) des im Querschnitt T-förmigen Stapelpatrize (25), jeweils mit einer Aussparung (33) versehen sind, die ein Einhängen des Deckels (2, 2') in eine oder vorzugsweise zwei Rastöffnungen (11) in dem Randflansch (12) des Behälters (1) oder an einem Endabschnitt des Mantels (5) des Behälters (1) erlaubt.

8. Deckel nach mindestens einem der Ansprüche 1 bis 7, **dadurch gekennzeichnet, dass** die mit einer Aussparung (33) versehenen Stapelpatrizen (25) an einer Schmalseite des Deckels (2, 2') angeordnet sind.

9. Deckel nach mindestens einem der Ansprüche 1 bis 8, **dadurch gekennzeichnet, dass** der Deckel (2, 2') in zueinander parallelen Schnittebenen, die jeweils senkrecht seiner Hochachse (6) verlaufen, jeweils die Form eines, vorzugsweise abgerundeten, Rechtecks besitzt und die Stapelpatrizen (25) und Stapelmatrizen (21) in der Nähe der, vorzugsweise abgerundeten, Ecken (20) des Rechtecks angeordnet sind.

## Claims

1. Lid (2, 2') for a container (1), wherein the container (1) has a base (4), a vertical axis (3) which is aligned so as to be perpendicular to the base (4), a jacket (5) which adjoins the base (4) in an encircling manner and encloses an interior space (7) of the container (1), and an opening cross section which is defined by an end (8) of the jacket (5) that faces away from the base (4) and is tightly closable by means of the lid (2, 2'), wherein the lid (2, 2') is provided with snap-fit hooks (10) which are disposed in an encircling manner and so as to be mutually spaced from one another on the periphery (9) of said lid (2, 2'), and which are hook-fittable to latching openings (11) which are adapted to said snap-fit hooks (10) and which are likewise disposed in an encircling manner and so as to be mutually spaced from one another in a peripheral flange (12) of the container (1) which projects outwardly from the jacket (5) of the container (1), while forming a form-fit which prevents movement of the lid (2, 2') in the direction of the vertical axis (3) of the container (1), wherein the lid (2, 2') on a lower side (24) that faces the interior space (7) of the container (1) is provided with stacking male parts (25) or stacking female parts which are disposed close to the periphery and are distributed on the circumference of the lid (2, 2') and which, in the closed state of the container (1), extend in the direction of the interior space (7) of the container (1), and which stacking male parts (25) or stacking female parts are capable of being engaged in stacking female parts (21) or stacking male parts, respectively, on an upper side (19') of a lower lid (2'), which are adapted to said stacking male parts (25) or stacking female parts and which cause a form-fit which prevents movement of the lid (2, 2') in the direction which is perpendicular to a vertical axis (6) of the lid (2, 2') that is congruent with the vertical axis (3) of the container (1), when two identical lids (2, 2') are stacked on top of one another, wherein compressive forces by way of the mutually engaged stacking male parts (25) and stacking female parts (21) are transmissible in the direction of the vertical axis (6) of the lid (2, 2'), wherein in the state of two lids (2, 2') stacked on top of one another a contact area (28, 28', 30, 30') is configured both on the lower side (24) of the upper lid (2) as well as on the upper side (19') of the lower lid (2') in each case in a central region (13) of the respective lid (2, 2'), and in that compressive forces by way of contact between these two contact areas (28, 28', 30, 30') are transmissible in the direction of the vertical axis (6) of the lids (2, 2').

2. Lid according to Claim 1, **characterized in that** the stacking male parts (25) or stacking female parts which face the interior space (7) of the container (1), and the contact area (30, 30') which is located on the lower side (24, 24') of the lid (2, 2'), have bearing faces which are located in the same plane so as to be perpendicular to the vertical axis (6).

3. Lid according to Claim 1 or 2, **characterized in that** the stacking male parts (25) on the lower side (24, 24') of the lid (2, 2') have a T-shaped cross section and are each capable of being engaged in the stacking female parts (21) having a slot (23) on the upper side (19, 19') of a lid (2, 2') which is located therebelow in such a manner that a free web (26) of the T-shaped cross section of the stacking male parts (25) enters into the slot (23) of the stacking female parts (21).

4. Lid according to Claim 3, **characterized in that** the free webs (26) of the stacking male parts (25) which in the cross section are T-shaped point away from the vertical axis (6) of the lid (2, 2'), and preferably run at an angle (α) of 40° to 50° in relation to a transverse axis (17) or to a longitudinal axis (16) of the lid (2, 2').

5. Lid according to at least one of Claims 1 to 4, **characterized in that** the contact area (28, 28') in the central region (15) on the upper side (19, 19') of the lid (2, 2') is formed by a handle (14) by which the lid (2, 2') or the container (1) which is closed by the lid (2, 2'), respectively, is liftable, wherein the contact area (30, 30') which is located on the lower side (24, 24') of the lid (2, 2') in the central region (15) thereof is formed by a lower side (31) of a depression (18) emanating from the upper side (19, 19') of the lid (2, 2'), said depression enabling the handle (14) to be engaged from below by hands.

6. Lid according to at least one of Claims 1 to 5, **characterized in that** the contact area (30) on the lower side (24) of the upper lid (2), and the contact area (28') on the upper side (19') of the lower lid (2') are each configured so as to be elongate, wherein two contact areas (28') which run parallel with one another on the upper side (19') of the lower lid (2') are preferably formed by peripheries (29') of the handle (14') that interact with two correspondingly configured contact areas (30) on the lower side (24) of the upper lid (2).

7. Lid according to at least one of Claims 1 to 6, **characterized in that** at least one, preferably at least two, preferably all stacking male parts (25) which are disposed on a lower side (24, 24') of the lid (2, 2'), preferably in a strap (27) of the stacking male part (25) which in the cross section is T-shaped, is/are each provided with a recess (33) which allows the lid (2, 2') to be hooked into one or preferably two latching openings (11) in the peripheral flange (12) of the container (1), or on an end portion of the jacket (5) of the container (1).

8. Lid according to at least one of Claims 1 to 7, **characterized in that** the stacking male parts (25) which are provided with a recess (33) are disposed on a narrow side of the lid (2, 2').

9. Lid according to at least one of Claims 1 to 8, **characterized in that** the lid (2, 2') in mutually parallel sectional planes which each run so as to be perpendicular to the vertical axis (6) of the former in each case has the shape of a preferably rounded rectangle, the stacking male parts (25) and stacking female parts (21) being disposed close to the preferably rounded corners (20) of the rectangle.

## Revendications

1. Couvercle (2, 2') pour un contenant (1), le contenant (1) présentant un fond (4), un axe vertical (3) orienté perpendiculairement au fond (4), une enveloppe (5) se raccordant sur le pourtour au fond (4) et enfermant un espace interne (7) du contenant (1), ainsi qu'une section d'ouverture qui est définie par une extrémité (8) de l'enveloppe (5) opposée au fond (4), et qui peut être fermée hermétiquement au moyen du couvercle (2, 2'), le couvercle (2, 2') étant pourvu de crochets d'encliquetage (10) répartis sur le pourtour au niveau de son bord (9) et espacés les uns des autres, qui peuvent être accrochés à des ouvertures d'encliquetage (11) adaptées à ceux-ci, également réparties sur le pourtour et espacées les unes des autres dans une ride de bord (12) du contenant (1) faisant saillie vers l'extérieur depuis l'enveloppe (5) du contenant (1), en formant un engagement par correspondance de formes empêchant un mouvement du couvercle (2, 2') dans la direction de l'axe vertical (3) du contenant (1), le couvercle (2, 2') étant pourvu, sur un côté inférieur (24) tourné vers l'espace interne (7) du contenant (1), de poinçons d'empilement (25) ou de matrices d'empilement disposés à proximité du bord et répartis sur la périphérie du couvercle (2, 2'), s'étendant dans l'état fermé du contenant (1) dans la direction de l'espace interne (7) du contenant (1), qui peuvent être amenés en prise sur un côté supérieur (19') d'un couvercle inférieur (2'), avec des matrices d'empilement (21) ou des poinçons d'empilement adaptés à ceux-ci, provoquant un engagement par correspondance de formes empêchant un mouvement du couvercle (2, 2') dans la direction perpendiculaire à un axe vertical (6) du couvercle (2, 2'), qui coïncide avec l'axe vertical (3) du contenant (1), lorsque deux couvercles identiques (2, 2') sont empilés l'un au-dessus de l'autre, des forces de pression pouvant être transmises par le biais des poinçons d'empilement (25) et des matrices d'empilement (21) en prise les uns avec les autres dans la direction de l'axe vertical (6) du couvercle (2, 2'), une région de contact (28, 28', 30, 30') étant réalisée dans un état empilé l'un au-dessus de l'autre de deux couvercles (2, 2') à la fois sur le côté inférieur (24) du couvercle supérieur (2) et sur le côté supérieur (19') du couvercle inférieur (2') à chaque fois dans une région centrale (13) du couvercle concerné (2, 2'), et que des forces de pression pouvant être transmises par le biais d'un contact de ces deux régions de contact (28, 28', 30, 30') dans la direction de l'axe vertical (6) des couvercles (2, 2').

2. Couvercle selon la revendication 1, **caractérisé en ce que** les poinçons d'empilement (25) ou les matrices d'empilement tournés vers l'espace interne (7) du contenant (1) ainsi que la région de contact (30, 30') se trouvant au niveau du côté inférieur (24, 24') du couvercle (2, 2') possèdent des surfaces d'appui qui se trouvent dans le même plan perpendiculaire à l'axe vertical (6).

3. Couvercle selon la revendication 1 ou 2, **caractérisé en ce que** les poinçons d'empilement (25) possèdent, au niveau du côté inférieur (24, 24') du couvercle (2, 2'), une section en forme de T et peuvent être amenés en prise à chaque fois avec les matrices d'empilement (21) présentant une fente (23) sur le côté supérieur (19, 19') d'un couvercle (2, 2') situé en dessous, de telle sorte qu'une nervure libre (26) de la section en forme de T des poinçons d'empilement (25) pénètre dans la fente (23) des matrices d'empilement (21).

4. Couvercle selon la revendication 3, **caractérisé en ce que** les nervures libres (26) des poinçons d'empilement (25) de section en forme de T sont tournées à l'écart de l'axe vertical (6) du couvercle (2, 2') et s'étendent de préférence suivant un angle (α) de 40° à 50° par rapport à un axe transversal (17) ou un axe longitudinal (16) du couvercle (2, 2').

5. Couvercle selon au moins l'une quelconque des revendications 1 à 4, **caractérisé en ce que** la région de contact (28, 28') est formée dans la région centrale (15) au niveau du côté supérieur (19, 19') du couvercle (2, 2') par une prise (14) au niveau de laquelle le couvercle (2, 2') ou le contenant (1) fermé avec le couvercle (2, 2') peut être soulevé, la région de contact (30, 30') se trouvant au niveau du côté inférieur (24, 24') du couvercle (2, 2') dans sa région centrale (15) étant de préférence formée par un côté inférieur (31) d'un renfoncement (18) partant du côté supérieur (19, 19') du couvercle (2, 2'), qui permet de saisir la prise (14) par le dessous avec les mains.

6. Couvercle selon au moins l'une quelconque des revendications 1 à 5, **caractérisé en ce que** la région de contact (30) sur le côté inférieur (24) du couvercle supérieur (2) et la région de contact (28') sur le côté supérieur (19') du couvercle inférieur (2') sont à chaque fois réalisées sous forme allongée, deux régions de contact (28') s'étendant parallèlement l'une à l'autre étant de préférence formées sur le côté supérieur (19') du couvercle inférieur (2') par des bords (29') de la prise (14'), qui coopèrent avec deux régions de contact (30) réalisées de manière correspondante sur le côté inférieur (24) du couvercle supérieur (2) .

7. Couvercle selon au moins l'une quelconque des revendications 1 à 6, **caractérisé en ce qu'**au moins un, de préférence au moins deux, de préférence la totalité des poinçons d'empilement (25) disposés sur un côté inférieur (24, 24') du couvercle (2, 2'), de préférence dans une courroie (27) du poinçon d'empilement (25) de section en forme de T, sont à chaque fois pourvus d'un évidement (33) qui permet un accrochage du couvercle (2, 2') dans une, ou de préférence deux, ouvertures d'encliquetage (11) dans la bride de bord (12) du contenant (1) ou à une portion d'extrémité de l'enveloppe (5) du contenant (1).

8. Couvercle selon au moins l'une quelconque des revendications 1 à 7, **caractérisé en ce que** les poinçons d'empilement (25) pourvus d'un évidement (33) sont disposés sur un côté étroit du couvercle (2, 2').

9. Couvercle selon au moins l'une quelconque des revendications 1 à 8, **caractérisé en ce que** le couvercle (2, 2') possède, dans des plans de coupe parallèles l'un à l'autre, qui s'étendent à chaque fois perpendiculairement à son axe vertical (6), à chaque fois la forme d'un rectangle de préférence arrondi, et les poinçons d'empilement (25) et les matrices d'empilement (21) sont disposés à proximité des coins de préférence arrondis (20) du rectangle.
